# EUROPÄISCHE PATENTSCHRIFT

(11) **EP 0 822 561 B1**
(45) Veröffentlichungstag und Bekanntmachung des Hinweises auf die Patenterteilung: **24.04.2002**
(21) Anmeldenummer: 97401218.9
(22) Anmeldetag: 02.06.1997
(51) Int. Cl.: H01B 13/06, H01B 13/16, B05D 7/20

(54) **Verfahren und Vorrichtung zur Herstellung von Backlackdrähten sowie Backlackdraht**
Process and device for manufacturing varnish wires and varnish wires
Procédé et dispositif de fabrication de fils vernis et fils vernis

(30) Priorität: 02.08.1996 DE 19631298
(43) Veröffentlichungstag der Anmeldung: 04.02.1998
(73) Patentinhaber: Nexans, 75008 Paris (FR)
(72) Erfinder: Nagel, Rolf, 49565 Bramsche (DE); Le Tiec, Pierre Yves, 02700 Tergnier (FR); Ferne, Maurice, 49565 Bramsche (DE)
(74) Vertreter: Döring, Roger, Dipl.-Ing.

(56) Entgegenhaltungen:
- EP-A- 0 009 312
- FR-A- 2 357 041
- GB-A- 1 263 022
- US-A- 4 394 417
- DATABASE WPI Section Ch, Week 8746 Derwent Publications Ltd., London, GB; Class A28, AN 87-325379 XP002071808 & JP 62 232 802 A (HITACHI CABLE LTD)

## Beschreibung

Die Erfindung betrifft ein Verfahren zur Herstellung von wenigstens einen elektrischen Leiter aufweisenden Backlackdrähten, bei dem der wenigstens eine elektrische Leiter mit einer Isolierschicht versehen und darüber eine aufschmelzbare Backschicht aufgebracht wird sowie eine Vorrichtung zur Herstellung von wenigstens einen mit einer Isolierschicht versehenen elektrischen Leiter und eine darüber aufgebrachte aufschmelzbare Backschicht aufweisenden Backlackdrähten mit einer Beschichtungseinrichtung zum Aufbringen der Backschicht.

Bekannte Backlackdrähte weisen einen mit einer elektrischen Isolierung aus einem Isolierlack versehenen elektrischen Leiter auf, der mit einer zusätzlichen Backschicht aus einem lösemittelhaltigen Backlack versehen ist. Mit Hilfe dieser Backschicht verkleben Wicklungen aus Backlackdrähten nach einer ausreichenden Erwärmung beispielsweise mittels eines Stromstoßes durch Verschmelzen der Backschichten der benachbarten Drahtwindungen zu einem festen Verbund.

Herkömmlicherweise wird die Backschicht durch mehrmaliges Auftragen und Einbrennen von lösemittelhaltigen Lackschichten hergestellt. Dazu werden flüssige, aufschmelzbare Backlacke verwendet, die je nach der für den Beschichtungsvorgang erforderlichen Viskosität des Lackes ca. 65 bis 90 % Lösemittel enthalten und dementsprechend einen Festkorperanteil von lediglich 10 bis 35 % aufweisen. Das Einbrennen der Eackschicht erfolgt in einem gesonderten Ofen, so daß neben dem zum Einbrennen des Isolierlacks erforderlichen Ofen ein weiterer Ofen zum Einbrennen des Backlacks notwendig ist. In den beiden Öfen werden der den elektrischen Leiter umschließende Isolierlackfilm bzw. der darüber aufgebrachte Backlackfilm durch Temperatureinwirkung gehärtet und dabei die in den Lacken enthaltenen Lösemittel weitgehend aus den Lackschichten entfernt. Die frei werdenden Lösemitteldämpfe werden nachgeschalteten Katalysatoren zugeführt und verbrannt.

Die in den verwendeten Lacken enthaltenen Lösemittel sind in der Regel giftig, geruchsintensiv und ätzend. Dies gilt in besonderem Maße für die Backlacke mit einem Lösemittelanteil von 65 bis 90 %. Als Lösemittel sind Cresol, Xylenol, Solvent, NMP, Butanol und andere im Einsatz. Diese bilden beim Ausdampfen explosive Gemische, die durch eine entsprechend aufwendige Technologie beherrscht werden müssen. Zudem belasten die beim Aufbringen von Isolierlack und Backlack unvermeidlich aus den Lacken austretenden Lösemittel die Atemluft und machen kostspielige Belüftungsanlagen notwendig. Auch die nach der katalytischen Verbrennung in die Atmosphäre austretenden Dämpfe enthalten Restmengen giftiger Substanzen. Darüber hinaus werden bei der Erwärmung von aus den bekannten Backlackdrähten hergestellten Wicklungen, insbesondere bei der Erwärmung der Wicklungen mittels Stromstroßes zum Verschmelzen der Backschichten benachbarter Drahtwindungen, noch Restmengen von Lösemitteln frei.

Aus der US-A-4 394 417 ist ein Verfahren zur Herstellung eines Magnetdrahtes bekannt, bei dem ein blanker oder isolierter Metalldraht zunächst erwärmt wird und auf den erwärmten Metalldraht eine Schicht aus einem thermoplastischen Material aufgebracht wird. Das thermoplastische Material wird portionsweise unter Druck auf den Metalldraht aufgebracht und in einem nächsten Schritt mittels einer Kalibrierdüse gleichmäßig auf dem Metalldraht verteilt.

Der vorliegenden Erfindung liegt daher das Problem zugrunde, bei der Herstellung der aufschmelzbaren Backschicht von Backlackdrähten auf möglichst einfache Art und Weise den Einsatz von Lösemitteln wesentlich zu reduzieren oder sogar völlig auf den Einsatz von Lösemitteln zu verzichten und einen gleichmäßigen Auftrag der Backlackschicht auf den Leiter zu erreichen.

Dieses Problem wird durch die Erfindung gelöst, indem aufschmelzbares Thermoplast- oder Duroplastmaterial einer Schmelzkammer zugeführt und aufgeschmolzen wird, der wenigstens eine mit einer Isolierschicht versehene elektrische Leiter durch das unter Umgebungsdruck stehende aufgeschmolzene Thermoplast oder Duroplast gezogen, mit der Backschicht versehen und am Ausgang der Schmelzkammer bzw. sich eines an die Schmelzkammer anschließenden Beschichtungsraums kalibriert wird, und anschließend der Backlackdraht abgekühlt wird, bzw. die Beschichtungseinrichtung eine Schmelzkammer zum Aufschmelzen von Thermoplast- oder Duroplastmaterial, eine Eintrittsöffnung für den wenigstens einen elektrischen Leiter, einen aufgeschmolzenes Thermoplast- oder Duroplastmaterial aufweisenden unter Umgebungsdruck stehenden Beschichtungsraum und eine austrittsseitige Kalibriereinrichtung hat.

Durch das erfindungsgemäße Verfahren und die Verwendung der erfindungsgemäßen Vorrichtung können isolierte elektrische Leiter auf einfache Art und Weise ohne die Verwendung von Lösemitteln mit aufschmelzbaren thermoplastischen oder duroplastischen Kunststoffen beschichtet werden. Beim Durchlauf durch das aufgeschmolzene Thermoplast- oder Duroplastmaterial mit anschließender Kalibrierung ist eine den Qualitätsanforderungen der internationalen Normen entsprechende hohe Güte der aufschmelzbaren Backschicht auch bei Einsatz lösemittelfreier Thermoplastmaterialien, beispielsweise Polyamid 11, oder lösemittelfreier Duroplastmaterialien erzielbar. Ein nachfolgendes Einbrennen der Backschicht ist nicht erforderlich. Die Backlackdrähte werden nach dem Aufbringen der Backschicht und der Kalibrierung lediglich auf Raumtemperatur abgekühlt und weisen im fertigen Zustand eine hohe Rundheit, eine glatte Oberfläche und eine gute Homogenität auf.

Die Erfindung ermöglicht eine besonders kostengünstige Herstellung von Backlackdrähten mit einem günstigen und effektiven Materialeinsatz, da keine teuren, einen hohen Anteil an unnützen, lediglich für die Aufbringung der Backschicht erforderlichen Lösemitteln enthaltenden Backlacke erforderlich sind. Bei der erfindungsgemäßen Aufbringung der Backschicht werden zudem die Arbeitsplätze nicht belastet, da keine Lösemitteldämpfe freigesetzt werden. Die erfindungsgemäße Vorrichtung weist einen geringeren Energieverbrauch und einen wesentlich einfacheren und kostengünstigeren Aufbau als die Vorrichtungen herkömmlicher Bauart auf, da kein zweiter Ofen zum Einbrennen der Backschicht und Verdampfen von Lösemittel, kein nachgeschalteter Katalysator zum Verbrennen der Lösemitteldämpfe und keine aufwendigen Lackiereinrichtungen zum mehrschichtigen Auftragen von Backlacken erforderlich sind. Eine bereits vorhandene Vorrichtung zur Herstellung von Lackdrähten läßt sich daher ohne größeren Aufwand zu einer Vorrichtung zur erfindungsgemäßen Herstellung von Backlackdrähten aufrüsten. Auch eine ebenfalls denkbare Herstellung der Backschicht durch Extrusion eines geeigneten Kunststoffes ist aufwendiger.

Darüber hinaus werden bei der Verarbeitung erfindungsgemäßer bzw. erfindungsgemäß hergestellter Backlackdrähte zu Wicklungen und beim Aufschmelzen der Backschichten zum Verkleben der benachbarten Drahtwindungen der Backlackdrähte zu einem Verbund keine Lösemittel aus den Backschichten freigesetzt. Die Wicklungen sind gefahrlos auch in Geräten einsetzbar, bei denen höchste Anforderungen an sicherheitstechnische Vorschriften zu stellen sind, beispielsweise in Geräten für medizinische Zwecke, da keine Lösemittelreste in den Backlackdrähten vorhanden sind.

Vorteilhafte Weiterbildungen und Verbesserungen der Erfindung sind in den Unteransprüchen angegeben.

Zur weiteren Erläuterung wird auf die Zeichnung und die nachfolgende Beschreibung verwiesen. Es zeigen Fig. 1 eine Prinzipblockdarstellung einer Vorrichtung zur Herstellung von Backlackdrähten, Fig. 2 eine Prinzipdarstellung eines ersten Ausführungsbeispiels einer erfindungsgemäßen Beschichtungsvorrichtung, Fig. 3 einen Längsschnitt entlang der Linie III-III in Fig. 2, Fig. 4 ein zweites Ausführungsbeispiel einer erfindungsgemäßen Beschichtungsvorrichtung, Fig. 5 ein erstes und Fig. 6 ein zweites Ausführungsbeispiel eines nach der Erfindung hergestellten Backlackdrahtes.

In den Figuren ist mit 1 ein zu beschichtender elektrischer Leiter oder Draht beziffert, der beispielsweise einer nicht näher dargestellten Abwickeleinrichtung entnommen und zunächst einer Lackiereinrichtung 2 zum Aufbringen eines Isolierlackes zugeführt wird. Zur Herstellung eines mehrere verseilte oder parallel zueinander verlaufende elektrische Leiter 1 aufweisenden Backlackdrahtes ist z. B. eine entsprechende Anzahl von parallel zueinander angeordneten Lackiereinrichtungen vorgesehen oder bereits mit einer Isolierschicht versehene elektrische Leiter werden von Vorratsspulen abgezogen.

Nach Verlassen der Lackiereinrichtung 2 durchläuft der nunmehr mit einer Isolierschicht versehene elektrische Leiter 1 z. B. eine Wärmekammer 3 zum Aufheizen des Leiters. Alternativ kann der isolierte elektrische Leiter 1, je nach Temperaturverhältnissen bzw. dem aufzubringenden Beschichtungsmaterial, eine Kühlkammer zur Abkühlung durchlaufen. Anschließend wird der durch Erwärmung oder Abkühlung auf die notwendige Prozeßtemperatur eingestellte isolierte elektrische Leiter 1 zum Aufbringen einer aufschmelzbaren Backschicht einer Beschichtungseinrichtung 4 mit austrittsseitiger Kalibriereinrichtung 5 zugeführt, wie in den Fig. 2 bis 4 näher dargestellt ist.

Die zur Kalibrierung des mit der Backschicht versehenen Backlackdrahtes verwendete Kalibriereinrichtung 5 kann als übliche Lackierdüse ausgebildet sein. Die Kalibrierung kann unter Wärmezufuhr einer z. B. beheizbaren Kalibriereinrichtung 5 erfolgen. Der Kalibriereinrichtung 5 ist zur schnelleren Abkühlung des fertigen Backlackdrahtes beispielsweise eine Kühleinrichtung 6 nachgeschaltet. In einem Kühlrohr wird der Backlackdraht z. B. mittels eingeleiteter kalter Druckluft etwa auf Umgebungstemperatur abgekühlt, so daß ein Aufheizen von Umlenkrollen und die daraus resultierende Gefahr einer Verklebung der Backschicht des Backlackdrahtes mit der Oberfläche einer Drahtführungsrille einer Umlenkrolle vermieden ist. Nach der Abkühlung wird der Backlackdraht beispielsweise in einer Auftragseinrichtung 7 mit üblichen Gleitmitteln versehen und mittels einer nicht dargestellten Aufwickeleinrichtung aufgespult.

In den Fig. 2 und 3 ist beispielhaft eine Beschichtungseinrichtung 4 mit einer zur Beschichtung eines mit einer Isolierschicht versehenen elektrischen Leiters 1 oder einer Mehrzahl von jeweils mit einer Isolierschicht versehenen elektrischen Leitern mit einer Backschicht dienenden Schmelzkammer 8 näher dargestellt. Bei einer Mehrzahl von elektrischen Leitern können diese miteinander verseilt sein oder parallel nebeneinander verlaufen. Die Schmelzkammer 8 hat z. B. an ihrem einen Ende eine Eintrittsöffnung 9 für den beispielsweise einen elektrischen Leiter 1. Z. B. am Umfang der Schmelzkammer 8 vorgesehene elektrische Anschlüsse 10 dienen zur Stromversorgung elektrischer Heizelemente 13, die in einen die Schmelzkammer 8 umgebenden Mantel 17 der Beschichtungseinrichtung 4 eingelassen sind und den Mantel 17 erwärmen, um in der Schmelzkammer 8 die zum Schmelzen eines thermoplastischen oder duroplastischen Beschichtungsmaterials erforderliche Temperatur aufzubringen. Die Temperaturkontrolle und -regelung erfolgt mit Hilfe eines im Mantel 17 angeordneten Thermoelements 11. Die Schmelzkammer 8 bildet z.B. zugleich einen langgestreckten Beschichtungsraum 12, durch den der isolierte elektrische Leiter 1 beispielsweise unter Umgebungsdruck gezogen wird und in dem sich das aufgeschmolzene flüssige Beschichtungsmaterial befindet. Dieser Beschichtungsraum 12 ist mit von dem durch ein Gehäuse 20 der Beschichtungseinrichtung 4 gebildeten Mantel 17 der Schmelzkammer 8 umschlossen.

Das thermoplastische oder duroplastische Beschichtungsmaterial wird beispielsweise von einer Dosiereinrichtung 14 über einen Einlauftrichter 15 durch eine Zufuhröffnung in die Schmelzkammer 8 eingebracht. Der Dosiereinrichtung 14 ist bei dem dargestellten Ausführungsbeispiel ein Sensor 16 zugeordnet, der die Spiegelhöhe des aufgeschmolzenen Thermo- oder Duroplastes in der Schmelzkammer 8 abtastet, über die Dosiereinrichtung 14 die Materialzufuhr regelt und so die Spiegelhöhe auf einen gleich bleibenden, vorgebbaren Wert einstellt. Die Temperatur der Schmelze ist abhängig von der spezifischen Schmelztemperatur des verwendeten Beschichtungsmaterials und der notwendigen Schmelzviskosität, die zur einwandfreien Beschichtung des isolierten elektrischen Leiters 1 erforderlich ist. Der mit üblicher, vom Durchmesser und dem Leistungsvermögen der Beschichtungseinrichtung 4 abhängender und einstellbarer Geschwindigkeit den Beschichtungsraum 12 in vertikaler Richtung durchlaufende isolierte elektrische Leiter 1 tritt am Ende des Beschichtungsraums durch die Kalibriereinrichtung 5 mit hoher Rundheit aus. Die Kalibriereinrichtung 5 weist z. B. einen Ziehstein aus Hartmetall, Kompax oder Naturdiamant auf.

Das thermoplastische oder duroplastische Beschichtungsmaterial kann in Pulverform, als Granulat oder als endloser Strang der Schmelzkammer 8 zugeführt werden. Durch Justierung des beispielsweise in die Schmelzkammer 8 ragenden und höhenverstellbaren Sensors 16 kann bei diesem Ausführungsbeispiel die Spiegelhöhe des schmelzflüssigen Beschichtungsmaterials in der Schmelzkammer 8 in Abhängigkeit von dem Durchmesser, der Durchlaufgeschwindigkeit des isolierten elektrischen Leiters oder der isolierten elektrischen Leiter 1 durch die Beschichtungseinrichtung 4 sowie dem verwendeten Beschichtungsmaterial eingestellt werden. Durch verschiedene Spiegelhöhen lassen sich dabei die Druckverhältnisse in der zugleich den Beschichtungsraum 12 bildenden Schmelzkammer 8 nach Bedarf variieren. In der Schmelzkammer 8 kann oberhalb der Spiegelhöhe des geschmolzenen Thermoplast- oder Duroplastmaterials eine Schutzgasatmoshäre vorgesehen sein, die die Gefahr von Verunreinigungen und unerwünschten chemischen Reaktionen reduziert.

Als Beschichtungsmaterialien werden vorzugsweise unvernetzte thermoplastische Polymere wie Polyamide, thermoplastische Polyester, Polyetherketone (PEK, PEEK) oder Polyphenylketone verwendet. Insbesondere lassen sich aliphatische Polyamide mit einer Schmelztemperatur von 150 bis 400°C einsetzen, dabei vorzugsweise Polyamide mit einer niedrigen Wasseraufnahme wie PA 11 und PA 12. Darüber hinaus können auch andere Polyamide verwendet werden, wie aliphatisch-aromatische, cyklo-aliphatische, aromatische Polyamide und aus verschiedenen Typen aufgebaute Co-Polyamide. Da diese lösemittelfreien Polyamide eine niedrige Schmelzviskosität aufweisen, sind einwandfrei glatte und homogene aufschmelzbare Backschichten von Backlackdrähten herstellbar.

Das in der Fig. 4 dargestellte Ausführungsbeispiel einer erfindungsgemäß ausgebildeten Beschichtungseinrichtung 4 unterscheidet sich von dem in den Fig. 2 und 3 dargestellten Ausführungsbeispiel im wesentlichen lediglich dadurch, daß der bereits mit einer Isolierschicht versehene elektrische Leiter 1 in horizontaler Richtung durch den Beschichtungsraum 12 hindurchgeführt wird. Der Beschichtungsraum 12 ist von der sich zum Beschichtungsraum hin trichterförmig verjüngenden Schmelzkammer 8 räumlich getrennt und weist eine Eintrittsdüse 21 und eine durch eine zweite Düse gebildete Kalibriereinrichtung 5 auf. Parallel zur Durchlaufrichtung des elektrischen Leiters 1 sind in dem Gehäuse 20 nahe des Beschichtungsraums 12 und gleichmäßig über dessen Umfang verteilt z. B. vier gestrichelt dargestellte elektrische Heizelemente 23 mit elektrischen Anschlüssen 25 vorgesehen, die eine ausreichend nohe und gleichmäßige Temperatur des aufgeschmolzenen Thermoplastoder Duroplastmaterials in dem Beschichtungsraum 12 und so eine einwandfreie Beschichtung des isolierten elektrischen Leiters 1 sicherstellen.

Um in jedem Fall eine möglichst optimale Qualität und eine ausreichende und gleichmäßige Dicke der in dem Beschichtungsraum 12 auf den isolierten elektrischen Leiter 1 aufgebrachten Backschicht zu erzielen, ist es von Vorteil, wenn die Größe des Beschichtungsraums 12 verändert werden kann. Zu diesem Zweck ist ein rohrförmiges Zwischenteil 27, in dessen gestufter Längsbohrung 29 die Kalibriereinrichtung 5 angeordnet ist, mittels eines Gewindes 31 in Pfeilrichtung z.B. aus einem Beschichtungseinsatz 32 der Beschichtungseinrichtung 4 herausschraubbar bzw. in den Beschichtungseinsatz 32 der Beschichtungseinrichtung 4 hineinschraubbar. Zur Justierung des Zwischenteils 27 dient ein eine passende Ausnehmung 33 für einen radial nach außen weisenden Flansch 35 des Zwischenteils 27 aufweisendes Justierteil 37 mit einer Justierschraube 39.

Bei diesem Ausführungsbeispiel ist oberhalb des aufgeschmolzenen Thermoplast- oder Duroplastmaterials in einem Gehäusedeckel 40 ein Gasanschluß 41 zur Zufuhr eines Schutzgases wie z. B. Stickstoff in die Schmelzkammer 8 vorgesehen, um oberhalb der Schmelze eine vor Verunreinigungen und unerwünschten chemischen Reaktionen schützende Schutzgasatmosphäre zu schaffen. Das thermo- oder duroplastische Beschichtungsmaterial wird hier beispielsweise als endloser Strang 43 über eine Führung 45 der Schmelzkammer 8 zugeführt. Zur Erfassung der Höhe des Flüssigkeitsspiegels in der Schmelzkammer 8 dient ein z. B. neben dem Gasanschluß 41 in dem Gehäusedeckel 40 angeordneter optischer Sensor 47. Dieser optische Sensor 47 gibt der Dosiereinrichtung 14 ein der Höhe des Flüssigkeitsspiegels des aufgeschmolzenen Thermo- oder Duroplastmaterials entsprechendes Signal, das zur Regelung des Vorschubs des endlosen Stranges 43 und damit zur Regelung der Materialzufuhr in die Schmelzkammer 8 dient. Anders als in der Fig. 4 dargestellt kann der optische Sensor 47 auch in der Schmelzkammer 8 angeordnet sein bzw. in diese hineinragen.

Um die in der Schmelzkammer 8 und in dem Mantel 17 des Gehäuses 20 herrschenden Temperaturen zu überwachen und die elektrischen Heizelemente 13 und 23 entsprechend zu regeln, sind z.B. ein in das aufgeschmolzene Beschichtungsmaterial in der Schmelzkammer 8 hineinragender und mit einer Temperaturanzeige 48 verbundener Temperaturfühler 49 und eine in dem Mantel 17 z. B. parallel zu den elektrischen Heizelementen 13 angeordnete Temperatursonde 50 vorgesehen. Die Temperatursonde 50 und beispielsweise auch der Temperaturfühler 49 geben entsprechende Signale an eine mit den elektrischen Anschlüssen 10 und 25 der elektrischen Heizelemente 13 und 23 in Verbindung stehende und die Heizleistung regelnde Temperaturregeleinrichtung 51.

Die Fig. 5 und 6 zeigen zwei Ausführungsbeispiele eines nach der Lehre der Erfindung hergestellten Backlackdrahtes 61. Der in der Fig. 5 dargestellte Backlackdraht 61 weist einen elektrischen Leiter 1 auf, der von einer Isolierschicht 65 aus einem Isolierlack umschlossen ist. Darüber ist eine Backschicht 67 aus einem aufschmelzbaren Thermoplast cder Duroplast ausgebildet, die beim Durchlauf des mit der Isolierschicht 65 versehenen elektrischen Leiters 1 durch ein aufgeschmolzenes Thermoplast- oder Duroplastmaterial aufgebracht ist.

Einen Backlackdraht 61 mit einer Mehrzahl von elektrischen Leitern 1, die jeweils von einer eigenen aus einem Isolierlack gebildeten Isolierschicht 65 umschlossen sind, zeigt die Fig. 6. Die isolierten elektrischen Leiter 1 sind beispielsweise miteinander verseilt. Sie können aber auch parallel zueinander verlaufend angeordnet sein. Eine gemeinsame Backschicht 67 aus einem aufschmelzbaren Thermoplast oder Duroplast, die beim gemeinsamen Durchlauf der isolierten elektrischen Leiter 1 durch ein aufgeschmolzenes Thermoplast- oder Duroplastmaterial aufgebracht ist, umhüllt die jeweils von einer Isolierschicht 65 umschlossenen elektrischen Leiter 1.

Solche mehrere isolierte elektrische Leiter 1 aufweisenden Backlackdrähte 61 haben im Vergleich zu lediglich einen isolierten elektrischen Leiter aufweisenden Backlackdrähten aufgrund des sogenannten Skin-Effektes bessere elektrische Eigenschaften, die sich insbesondere bei mit höheren Frequenzen betriebenen Spulen positiv bemerkbar machen. Dies gilt in besonderem Maße für Mehrfachdrähte, bei denen zur Herstellung der gemeinsamen Backschicht die einzelnen isolierten elektrischen Leiter parallel durch das aufgeschmolzene Thermoplast- oder Duroplastmaterial geführt werden.

## Patentansprüche

1. Verfahren zur Herstellung von wenigstens einen elektrischen Leiter aufweisenden Backlackdrähten, bei dem der wenigstens eine elektrische Leiter mit einer Isolierschicht versehen und darüber eine aufschmelzbare Backschicht aufgebracht wird, **dadurch gekennzeichnet, daß**
- ein aufschmelzbares Thermoplast- oder Duroplastmaterial einer Schmelzkammer (8) zugeführt und aufgeschmolzen wird,
- der wenigstens eine mit einer Isolierschicht (65) versehene elektrische Leiter (1) durch das unter Umgebungsdruck stehende aufgeschmolzene Thermoplast oder Duroplast gezogen, mit der Backschicht (67) versehen und am Ausgang der Schmelzkammer bzw. sich eines an die Schmelzkammer anschließenden Beschichtungsraums kalibriert wird, und anschließend
- der Backlackdraht (61) abgekühlt wird.

2. Verfahren nach Anspruch 1, **dadurch gekennzeichnet, daß** die Spiegelhöhe des aufgeschmolzenen Thermoplast- oder Duroplastmaterials in der Schmelzkammer (8) erfaßt und durch Dosieren der Zufuhr des Thermoplast- oder Duroplastmaterials in die Schmelzkammer (8) auf einen vorgebbaren Wert eingestellt wird.

3. Verfahren nach Anspruch 1 oder 2, **dadurch gekennzeichnet, daß** der wenigstens eine elektrische Leiter (1) vor dem Aufbringen der Backschicht (67) aufgeheizt wird.

4. Verfahren nach einem der Ansprüche 1 bis 3, **dadurch gekennzeichnet, daß** die Backschicht (67) des Backlackdrahts (61) unter Wärmezufuhr kalibriert wird.

5. Verfahren nach einem der Ansprüche 1 bis 4, **dadurch gekennzeichnet, daß** der Schmelzkammer (8) aliphatische, aliphatisch-aromatische, cyklo-aliphatische, aromatische Polyamide und/oder Co-Polyamide oder Polyester mit einer Schmelztemperatur von 150° bis 400°C in Pulver- oder Granulatform oder als Endlosstrang zugeführt werden.

6. Verfahren nach einem der Ansprüche 1 bis 5, **dadurch gekennzeichnet, daß** mehrere mit einer Isolierschicht (65) versehene elektrische Leiter (1) verseilt oder parallel nebeneinanderliegend durch das aufgeschmolzene Thermoplast oder Duroplast gezogen werden.

7. Verfahren nach einem der Ansprüche 1 bis 6, **dadurch gekennzeichnet, daß** in der Schmelzkammer (8) oberhalb der Spiegelhöhe des aufgeschmolzenen Thermoplast- oder Duroplastmaterials eine Schutzgasatmosphäre vorhanden ist.

8. Vorrichtung zur Herstellung von wenigstens einen mit einer Isolierschicht versehenen elektrischen Leiter und eine darüber aufgebrachte aufschmelzbare Backschicht aufweisenden Backlackdrähten mit einer Beschichtungseinrichtung zum Aufbringen der Backschicht, **dadurch gekennzeichnet, daß** die Beschichtungseinrichtung (4) eine Schmelzkammer (8) zum Aufschmelzen von Thermoplast- oder Duroplastmaterial, eine Einfrittsöffnung (9) für den wenigstens einen elektrischen Leiter (1), einen aufgeschmolzenes Thermoplast- oder Duroplastmaterial aufweisenden unter Umgebungsdruck stehenden Beschichtungsraum (12) und eine austrittsseitige Kalibriereinrichtung (5) hat.

9. Vorrichtung nach Anspruch 8, **dadurch gekennzeichnet, daß** die Größe des Beschichtungsraums (12) variiert werden kann.

10. Vorrichtung nach Anspruch 8 oder 9, **dadurch gekennzeichnet, daß** die Durchlaufgeschwindigkeit des wenigstens einen elektrischen Leiters (1) einstellbar ist.

11. Vorrichtung nach einem der Ansprüche 8 bis 10, **dadurch gekennzeichnet, daß** der wenigstens eine elektrische Leiter (1) in horizontaler Richtung durch den Beschichtungsraum (12) hindurchgeführt wird.

12. Vorrichtung nach einem der Ansprüche 8 bis 10, **dadurch gekennzeichnet, daß** der wenigstens eine elektrische Leiter (1) in vertikaler Richtung durch den Beschichtungsraum (12) hindurchgeführt wird.

13. Vorrichtung nach einem der Ansprüche 8 bis 12, **dadurch gekennzeichnet, daß** die Kalibriereinrichtung (5) beheizbar ist.

14. Vorrichtung noch einem der Ansprüche 8 bis 13, **dadurch gekennzeichnet, daß** der Beschichtungsraum (12) einen beheizbaren Mantel (17) hat.

15. Vorrichtung nach einem der Ansprüche 8 bis 14, **dadurch gekennzeichnet, daß** der Schmelzkammer (8) eine Dosiereinrichtung (14) für das aufzuschmelzende Thermoplast- oder Duroplastmaterial zugeordnet ist.

16. Vorrichtung nach Anspruch 15, **dadurch gekennzeichnet, daß** die Dosiereinrichtung (14) mit einem die Spiegelhöhe des aufgeschmolzenen Thermoplast- oder Duroplastmaterials in der Schmelzkammer (8) erfassenden Sensor (16,47) zusammenwirkt.

17. Vorrichtung nach einem der Ansprüche 8 bis 16, **dadurch gekennzeichnet, daß** die Kalibriereinrichtung (5) einen Einsatz aus Hartmetall, Kompax oder Naturdiamant aufweist.

## Claims

1. A process for the manufacture of bake enamelled wires exhibiting at least one electrical conductor, wherein this at least one electrical conductor is equipped with an isolating layer, over which a meltable bake layer is applied, **characterised in that**
- a meltable thermoplastic or duroplastic material is fed into a melting chamber (8) and melted,
- the at least one electrical conductor (1) equipped with an isolating layer (65) is pulled through the melted thermoplastic or duroplastic material, which is at ambient pressure, equipped with a bake layer (67) and calibrated at the outlet of the melting chamber and/or at a coating area adjacent to the melting chamber, after which
- the bake enamelled wire (61) is cooled down.

2. A process in accordance with claim 1, **characterised in that** the level of the melted thermoplastic or duroplastic material in the melting chamber (8) is recorded and set to a defined value by dosing the supply of the thermoplastic or duroplastic material into the melting chamber (8).

3. A process in accordance with claim 1 or 2, **characterised in that** the at least one electrical conductor (1) is heated up before the bake layer (67) is applied.

4. A process in accordance with one of the claims 1 to 3, **characterised in that** the bake layer (67) of the bake enamelled wire (61) is calibrated under a heat supply.

5. A process in accordance with one of the claims 1 to 4, **characterised in that** the melting chamber (8) is supplied with aliphatic, aliphatic-aromatic, cycloaliphatic, aromatic polyamide and/or co-polyamide or polyester at a melting temperature of 150° to 400°C in powder or granulated form or as an endless strand.

6. A process in accordance with one of the claims 1 to 5, **characterised in that** several electrical conductors (1) equipped with an isolating layer are pulled in strands or lying parallel to one another through the melted thermoplastic or duroplastic material.

7. A process in accordance with one of the claims 1 to 6, **characterised in that** in an inert gaseous atmosphere is present in the melting chamber (8) above the level of the melted thermoplastic or duroplastic material.

8. A device for the manufacture of bake enamelled wires equipped with at least one electrical conductor exhibiting an insulating layer, over which a meltable bake layer is applied, with a coating device for application of the bake layer, **characterised in that** the coating device (4) has a melting chamber (8) for melting the thermoplastic or duroplastic material, an inlet opening (9) for the at least one electrical conductor (1), a coating area (12) exhibiting melted thermoplastic or duroplastic material under ambient pressure and a calibration device (5) on the outlet side.

9. A device in accordance with claim 8, **characterised in that** the size of the coating area (12) can be varied.

10. A device in accordance with claim 8 or 9, **characterised in that** the flow rate of the at least one electrical conductor (1) can be adjusted.

11. A device in accordance with one of the claims 8 to 10, **characterised in that** the at least one electrical conductor (1) is fed through the coating area (12) in a horizontal direction.

12. A device in accordance with one of the claims 8 to 10, **characterised in that** the at least one electrical conductor (1) is fed through the coating area (12) in a vertical direction.

13. A device in accordance with one of the claims 8 to 12, **characterised in that** the calibration device (5) can be heated.

14. A device in accordance with one of the claims 8 to 13, **characterised in that** the coating area (12) has a heatable casing (17).

15. A device in accordance with one of the claims 8 to 14, **characterised in that** the melting chamber (8) is assigned a dosing device (14) for the thermoplastic or duroplastic material.

16. A device in accordance with claim 15, **characterised in that** the proportioning device (14) interacts with a sensor (16, 47), which records the level of the melted thermoplastic or duroplastic material in the melting chamber (8).

17. A device in accordance with one of the claims 8 to 16, **characterised in that** the calibration device (5) exhibits an insert from hard metal, kompax or natural diamond.

## Revendications

1. Un procédé de fabrication de câbles recouverts de vernis fusible comportant au moins un conducteur électrique et dont au moins un conducteur électrique est recouvert d'une couche d'isolation sur laquelle on vient déposer une couche fusible, l'invention étant **caractérisée par**
- l'introduction d'un matériau thermoplastique ou d'une résine thermodurcissable dans une chambre de fusion (8) ou il sera liquéfié.
- au moins un conducteur électrique (1) recouvert d'une couche isolante (65) lequel sera tiré à travers un matériau thermoplastique ou une résine thermodurcissable en fusion, et sera sous pression ambiante recouvert de la couche fusible (67), et calibré à la sortie de la chambre de fusion ou dans la chambre d'application située après la chambre de fusion, ensuite
- le câble recouvert de vernis fusible (61) sera refroidi.

2. Un procédé conforme à la revendication 1, et **caractérisé par le fait que** le niveau de remplissage du matériau thermoplastique ou de la résine thermodurcissable dans la chambre de fusion (8) sera détecté et régulé par dosage de l'alimentation du matériau thermoplastique ou de la résine thermodurcissable dans la chambre de fusion (8), par l'intermédiaire d'une valeur de consigne réglable.

3. Un procédé conforme à une des revendications 1 ou 2, et **caractérisé par le fait qu'**au moins un conducteur électrique (1) sera chauffé avant la mise en place de la couche fusible (67).

4. Un procédé conforme à une des revendications 1 à 3, et **caractérisé par le fait que** la couche fusible (67) du câble recouvert de vernis fusible (61) sera calibrée sous l'action de la chaleur.

5. Un procédé conforme à une des revendications 1 à 4, et **caractérisé par le fait que** la chambre de fusion (8) sera alimentée de polyamides aliphatiques, aliphatique-aromatiques, cyclo-aliphatiques, aromatiques et/ou copolyamides ou polyesters, possédant un point de fusion situé entre 150 et 400 °C, et sous une forme de poudre, de granulat ou de bande sans fin.

6. Un procédé conforme à une des revendications 1 à 5, et **caractérisé par le fait que** l'on fait passer, dans le matériau thermoplastique ou la résine thermodurcissable en fusion, plusieurs conducteurs électriques (1), recouverts d'une couche d'isolation (65), toronnés ou parallèles entre eux.

7. Un procédé conforme à une des revendications 1 à 6, et **caractérisé par le fait que** l'on dispose d'une atmosphère à gaz de protection située dans la chambre de fusion (8) au-dessus du niveau du matériau thermoplastique ou de la résine thermodurcissable en fusion.

8. Un procédé pour la fabrication d'au moins un câble recouvert de vernis fusible comportant au moins un conducteur électrique recouvert d'une couche d'isolation et d'une couche fusible laquelle a été appliquée à l'aide d'un dispositif d'application de la couche fusible, et **caractérisé par le fait que** ledit dispositif d'application (4) comporte une chambre de fusion (8) pour liquéfier un matériau thermoplastique ou une résine thermodurcissable, une ouverture d'entrée (9) pour au moins un conducteur électrique (1), une chambre d'application (12) sous pression ambiante, contenant un matériau thermoplastique ou une résine thermodurcissable en fusion, ainsi qu'un dispositif de calibrage (5) situé du côté de la sortie.

9. Un procédé conforme à la revendication 8, et **caractérisé par le fait que** l'on peut faire varier le volume de la chambre d'application (12).

10. Un procédé conforme à une des revendications 8 ou 9, et **caractérisé par le fait que** la vitesse de passage d'au moins un conducteur électrique (1) est réglable.

11. Un procédé conforme à une des revendications 8 à 10, et **caractérisé par le fait que** au moins un conducteur électrique (1) traverse la chambre d'application (12) dans le sens horizontal.

12. Un procédé conforme à une des revendications 8 à 10, et **caractérisé par le fait que** au moins un conducteur électrique (1) traverse la chambre d'application (12) dans le sens vertical.

13. Un procédé conforme à une des revendications 8 à 12, et **caractérisé par le fait que** le dispositif de calibrage (5) est chauffé.

14. Un procédé conforme à une des revendications 8 à 13, et **caractérisé par le fait que** la chambre d'application (12) comporte un manteau chauffant (17).

15. Un procédé conforme à une des revendications 8 à 14, et **caractérisé par le fait que** la chambre de fusion (8) comporte un dispositif de dosage (14) pour la fusion du matériau thermoplastique ou de la résine thermodurcissable.

16. Un procédé conforme à la revendication 15, et **caractérisé par le fait que** le dispositif de dosage (14) travaille en collaboration avec un capteur (16, 47) détectant le niveau de remplissage du matériau thermoplastique ou de la résine thermodurcissable en fusion dans la chambre de fusion (8).

17. Un procédé conforme à une des revendications 8 à 16, et **caractérisé par le fait que** le dispositif de calibrage (5) comporte une filière en carbure de tungstène, en Kompax ou en diamant naturel.
